# EUROPÄISCHE PATENTSCHRIFT

(11) **EP 3 966 117 B1**
(45) Veröffentlichungstag und Bekanntmachung des Hinweises auf die Patenterteilung: **27.11.2024**
(21) Anmeldenummer: 20729612.0
(22) Anmeldetag: 17.04.2020
(51) Int. Cl.: B65B 51/04, B65B 51/22, B65B 25/04, B65B 7/02

(54) **VERFAHREN UND VORRICHTUNG ZUM VERSCHLIESSEN VON VERPACKUNGEN**
METHOD AND DEVICE FOR CLOSING PACKAGING
PROCEDE ET DISPOSITIF POUR FERMER UN EMBALLAGE

(30) Priorität: 06.05.2019 DE 102019111657
(43) Veröffentlichungstag der Anmeldung: 16.03.2022
(73) Patentinhaber: C-Pack Verpackungsmaschinen GmbH, 25436 Tornesch (DE)
(72) Erfinder: CZEPLUCH, Jörg, 25436 Tornesch (DE)
(74) Vertreter: Klickow & Wetzel PartGmbB
(86) Internationale Anmeldenummer: PCT/DE2020/000080
(87) Internationale Veröffentlichungsnummer: WO 2020/224688

(56) Entgegenhaltungen:
- EP-A1- 0 823 376
- EP-A1- 0 960 822
- EP-A1- 1 522 497
- EP-A1- 3 181 464
- ES-A1- 2 257 974
- US-A- 2 908 123

## Beschreibung

Die Erfindung betrifft eine Vorrichtung zum Verschließen von Verpackungen, aufweisend eine Produktzuführung sowie eine Verpackungsmittelzuführung für ein schlauchartiges Verpackungsmaterial. Derartige Vorrichtungen finden beispielsweise als Schlauchbeutelmaschinen Verwendung.

Darüber hinaus betrifft die Erfindung ein Verfahren zum Verschließen von Verpackungen.

Gemäß dem Stand der Technik werden Vorrichtungen zum Verschließen von Verpackungen, aufweisend eine Produktzuführung sowie eine Verpackungsmittelzuführung für ein schlauchartiges Verpackungsmaterial, beispielsweise verwendet, um Früchte wie Obst oder Gemüse in netz- und/oder schlauchartigen Verpackungsmaterialien abzufüllen und die Verpackungen zu verschließen. Nach der, beispielsweise mithilfe einer Wägevorrichtung oder einer Zählvorrichtung vorgenommenen, Portionierung der abzupackenden Produkte, werden diese über die Produktzuführung in den Bereich des schlauchartigen Verpackungsmaterials geführt. Das schlauchartige Verpackungsmaterial wird mithilfe einer Verschlussvorrichtung zuvor an einem Ende verschlossen, sodass das abzupackende Produkt in den einseitig verschlossenen Verpackungsschlauch zugeführt wird. Nach erfolgter Abfüllung einer definierten Produktmenge wird der Verpackungsschlauch auch am zweiten Ende mithilfe einer Verschlussvorrichtung verschlossen und mithilfe einer Trennvorrichtung vom Verpackungsvorrat getrennt.

Als besonders vorteilhaft hat sich gemäß dem Stand der Technik erwiesen, in einem Produktionsschritt gleichzeitig das zweite Ende eines ersten, bereits befüllten Verpackungsschlauches und das erste Ende eines zweiten Verpackungsschlauches parallel zu verschließen.

An die Belastbarkeit der Verpackungsverschlüsse sind dabei hohe Anforderungen gerichtet, damit sich die Verpackungen bei der anschließenden Handhabung nicht unbeabsichtigt öffnen. Dabei ist insbesondere das relativ hohe Gewicht der teilweise in dieser Form von Verpackungen verpackten Produkte, wie beispielsweise Kartoffeln oder Orangen, zu beachten.

Gemäß dem Stand der Technik werden daher in der Regel aus Metallbändern gefertigte Verschlussbandstreifen als Verschlusselemente verwendet, die im Bereich der Vorrichtung zum Verschließen von Verpackungen abgelängt und anschließend klammerartig im Verschlussbereich um die Enden des Verpackungsschlauches gebogen werden. Alternativ sind auch Vorrichtungen zum Verschließen von Verpackungen bekannt, in denen extern abgelängte Verschlussbandstreifen aus Metall verwendet werden.

Im Zuge gesteigerter Anforderungen bezüglich des Umweltschutzes ist eine weitere Anforderung an Verpackungen, dass sich diese möglichst vollständig und in einfacher Weise recyceln lassen.

Neben der Auswahl recycelfähiger Materialien für Verpackungen ist es daher vorteilhaft, wenn für eine Verpackung möglichst wenige verschiedene Materialien verwendet werden. Bestenfalls bestehen Verpackungen somit aus einem einzigen recycelfähigen Material und sind somit sortenrein.

Die mithilfe bekannter Vorrichtungen verschlossenen netz- und/oder schlauchartigen Verpackungen weisen jedoch als Verschlusselemente zwei jeweils an jedem Ende der Verpackung angeordnete Metallclips auf, die beim Recycling der Verpackungen aufwändig vom Rest der Verpackung separiert werden müssen.

Aus der EP 3181 464 A1 sind bereits ein Verfahren und eine Vorrichtung zum Verschließen von Verpackungen bekannt. Ein schlauchartiges Verpackungsmaterial wird hierbei in einem Verschlussbereich von einem Verschlusselement verschlossen. Die Verpackung ist beutelartig ausgebildet und besitzt einen geschlossenen Boden und vor einem Befüllen einen offenen Mündungsbereich. Nach dem Befüllen wird der Mündungsbereich durch ein Aneinanderdrücken und Verschweißen des Mündungsmaterials verschlossen.

Aus der EP 1522497 A1 ist es ebenfalls bereits bekannt, eine beutelartige Verpackung mit einem geschlossenen Boden durch ein Aneinanderdrücken und Aufschieben eines Verschlusselementes auf den Mündungsbereich zu verschließen. Zur Erreichung einer ausreichenden Dichtigkeit kann ein Dichtelement verwendet werden.

In der EP 08 23376 A1 wird eine schlauchartige Netzbeutelverpackung beschrieben. Die Verpackung wird vor einem Befüllen im Bodenbereich und nach einem Befüllen im Mündungsbereich mit einem metallischen Metallstreifen durch Umbiegen verschlossen.

In der EP 0960822 A1 wird das Verschließen eines beutelartigen Aufnahmeelementes durch ein Verschlusselement beschrieben, das um den Mündungsbereich herumgelegt wird. Eine Befestigung des Verschlusselementes kann durch Verschweißen oder Verkleben erfolgen.

Aus der EP 0 887 271 A1 ist bereits eine Vorrichtung zum Verpacken von Produkten bekannt, die zum Verschließen einer schlauchartigen Verpackung ein Heißversiegelungselement aufweist, mit dem die Verpackung im Verschlussbereich verschmelzbar ist. Durch das Verschließen der schlauchartigen Verpackung durch Heißversiegelungen wird gänzlich auf die Verwendung von Verschlusselementen, auch aus einem von der übrigen Verpackung abweichenden Material, wie beispielsweise Metall, verzichtet. Nachteile der bekannten Vorrichtungen und Verfahren zum Verschließen von schlauchartigem Verpackungsmaterial mithilfe von Heißversiegelungselementen sind jedoch eine geringere Belastbarkeit der Siegelnaht der Verpackung im Vergleich zur Verwendung eines Verschlusselements aus Metall, die aufwändigere Herstellung entsprechender Vorrichtungen zum Verpacken von Produkten und Verschließen der Verpackungen und, durch das Erfordernis der Abkühlung sowohl der Heißversiegelungselemente als auch der Heißsiegelnähte, verlängerte Verpackungszyklen.

Eine Aufgabe der Erfindung ist es daher, eine Vorrichtung zum Verschließen von Verpackungen anzugeben, die die Verpackung von Produkten in einem schlauchartigen Verpackungsmaterial und das Verschließen der schlauchartigen Verpackungen in verbesserter Art und Weise ermöglicht.

Eine weitere Aufgabe der Erfindung ist es, eine Vorrichtung zum Verschließen von Verpackungen anzugeben, die das Verpacken von Produkten in schlauchartigen Verpackungen und das Verschließen der schlauchartigen Verpackungen derart ermöglicht, dass die Verpackung möglichst wenige verschiedene Materialien aufweist

Diese Aufgaben werden durch eine Vorrichtung zum Verschließen von Verpackungen aufweisend die Merkmale gemäß Patentanspruch 1 gelöst.

Eine weitere Aufgabe der Erfindung ist es, ein verbessertes Verfahren zum Verschließen von Verpackungen anzugeben, bei dem Produkte in einer schlauchartigen Verpackung verpackt und die schlauchartigen Verpackungen verschlossen werden.

Eine weitere Aufgabe der Erfindung ist es, ein Verfahren zum Verschließen von Verpackungen anzugeben, bei dem Produkte in einer schlauchartigen Verpackung verpackt und die Verpackungen verschlossen werden, wobei die Verpackungen möglichst wenige verschiedene Materialien aufweisen.

Diese Aufgaben werden durch ein erfindungsgemäßes Verfahren zum Verschließen von Verpackungen gemäß dem Patentanspruch 7 gelöst.

Die im Folgenden offenbarten Merkmale der Erfindung sind sowohl in sämtlichen ausführbaren Unterkombinationen als auch in der Kombination aller offenbarten Merkmale Teil der Erfindung. Eine erfindungsgemäße Vorrichtung zum Verschließen von Verpackungen weist mindestens eine Verschlussvorrichtung auf, mit der mindestens ein Ende mindestens einer schlauchartigen Verpackung in einem Verschlussbereich stoffschlüssig verschließbar ist.

Eine verschlossene schlauchartige Verpackung weist dabei mindestens zwei Verschlussbereiche auf, von denen ein erster Verschlussbereich im Bereich des ersten Endes und ein zweiter Verschlussbereich im Bereich des zweiten Endes der schlauchartigen Verpackung angeordnet ist.

Eine derartige Verpackung ist beispielsweise als ein Netzbeutel ausgebildet und weist genau zwei, jeweils an einem Ende der Verpackung angeordnete Verschlussbereiche auf.

Mithilfe einer Vorrichtung zum Verschließen von Verpackungen ist in einer erfindungsgemäßen Ausführungsform eine schlauchartige Verpackung in mindestens einem Verschlussbereich mit einem als ein Verschlussbandstreifen ausgebildeten Verschlusselement verschließbar.

In einer bevorzugten Ausführungsform der Erfindung ist eine schlauchartige Verpackung mit einem Verschlussbandstreifen aus dem gleichen Material wie die übrige Verpackung verschließbar, sodass sortenreine Verpackungen herstellbar sind.

Das Verpackungsmaterial ist dabei in der Regel als ein thermisch verschmelzbarer bzw. verschweißbarer Kunststoff gegeben.

In einer Ausführungsform der Erfindung weist die Vorrichtung zum Verschließen von Verpackungen dazu eine Transporteinrichtung für mindestens ein Verschlussband und/oder einen Verschlussbandstreifen auf.

In einer bevorzugten Ausführungsform der Erfindung weist die Transporteinrichtung mindestens eine Antriebsrolle, besonders bevorzugt zwei Antriebsrollen, auf.

In einer Ausführungsform der Erfindung weist diese eine Schneidevorrichtung auf, mit der ein Verschlussband in Verschlussbandstreifen definierter Länge ablängbar ist.

In einer Ausführungsform der Erfindung weist diese eine Formvorrichtung auf, mit der ein Verschlussbandstreifen formbar ist.

In einer bevorzugten Ausführungsform der Erfindung ist der Verschlussbandstreifen mithilfe der Formvorrichtung in eine U-Form formbar.

In einer Ausführungsform der Erfindung weist die Formvorrichtung einen beispielsweise als ein Biegebolzen ausgebildeten Schieber und eine Matrize mit einer U-förmigen Kontur auf, wobei der Verschlussbandstreifen durch den Schieber in die Matrize mit U-förmiger Kontur schiebbar und dadurch in eine U-form formbar ist.

In einer weiteren Ausführungsform der Erfindung weist die Vorrichtung zum Verschließen von Verpackungen eine Biegevorrichtung auf, mit der mindestens ein Verschlussbandstreifen um mindestens ein Ende einer Verpackung biegbar ist, sodass eine Verpackung jeweils in einem Verschlussbereich mithilfe mindestens eines Verschlussbandstreifens umschließbar ist.

In einer bevorzugten Ausführungsform einer erfindungsgemäßen Vorrichtung zum Verschließen von Verpackungen weist diese zum Verschließen von Verpackungen mit einem Verschlussband aus dem gleichen Material eine als eine Schweißvorrichtung ausgebildete Verschlussvorrichtung auf, mit der mindestens ein Verschlussbandstreifen mit dem Material mindestens einer Verpackung verschweißbar ist.

In einer besonders bevorzugten Ausführungsform einer erfindungsgemäßen Vorrichtung zum Verschließen ist die Schweißvorrichtung als eine Ultraschallschweißvorrichtung ausgebildet.

Die Verwendung einer Ultraschallschweißvorrichtung ermöglicht im Vergleich zu herkömmlichen Schweißvorrichtungen oder Heißsiegelelementen einen verbesserten Produktionstakt, da die zur Herstellung der Schweißnaht erforderliche Temperatur im Wesentlichen nur im Bereich der Schweißnaht entsteht und sich die umliegenden Elemente der Vorrichtung zum Verschließen von Verpackungen nicht unnötig erwärmen, sodass diese nach jedem Produktionstakt nicht länger gekühlt werden müssen.

In einer bevorzugten Ausführungsform ist die Ultraschallschweißvorrichtung als eine Ultraschall-Sonotrode ausgebildet.

In einer weiteren erfindungsgemäßen Ausführungsform weist eine Vorrichtung zum Verschließen von Verpackungen mindestens eine Ultraschallschweißvorrichtung auf, mit der bzw. mit denen zwei Schweißnähte zeitgleich herstellbar sind.

In einer besonders bevorzugten Ausführungsform der Erfindung weist diese dazu eine U-förmige Ultraschall-Sonotrode auf, wobei in den beiden Endbereichen der U-förmigen Ultraschall-Sonotrode Ultraschallverschweißungen herstellbar sind.

In einer weiteren erfindungsgemäßen Ausführungsform weist die Verschlussvorrichtung zur stoffschlüssigen Verbindung von Verschlussbandstreifen und Verpackung eine Klebevorrichtung auf. Mithilfe der Klebevorrichtung sind Verschlussbandstreifen und Verpackung adhäsiv miteinander verbindbar.

In einer weiteren bevorzugten Ausführungsform einer erfindungsgemäßen Vorrichtung zum Verschließen von Verpackungen weist diese mindestens eine Kühleinrichtung auf, mit der der mindestens eine Verschlussbereich nach der Verbindung von mindestens einer Verpackung und mindestens einem Verschlussbandtreifen kühlbar ist. Durch die Abkühlung der Schweißnaht nach dem Verschweißen von dem Verschlussbandstreifen und der Verpackung ist die Schweißnaht nach einer kurzen Zeit belastbar, sodass ein erhöhter Produktionstakt realisierbar ist.

In einer bevorzugten Ausführungsform der Erfindung ist die Kühleinrichtung als eine Kaltluftzufuhr ausgebildet.

Zur Fixierung der Verpackung und zur Entlastung der Schweißnaht in einem heißen Zustand, weist eine erfindungsgemäße Vorrichtung zum Verschließen von Verpackungen in einer Ausführungsform mindestens eine Klemmvorrichtung auf, mit deren Hilfe eine schlauchartige Verpackung bzw. der Verpackungsschlauch an mindestens einer Seite benachbart zum Bereich einer herzustellenden Schweißnaht, d.h. benachbart zum Verschlussbereich, klemmbar ist. Dadurch ist die Schweißnaht insbesondere in einem heißen Zustand entlastbar, sodass unerwünschte Verformungen des Materials durch Krafteinwirkungen, insbesondere durch das Eigengewicht der ggf. befüllten Verpackung, wirksam vermeidbar sind.

In einer Ausführungsform der Erfindung weist diese zwei Klemmvorrichtungen auf, wobei mit der ersten Klemmvorrichtung eine erste Verpackung benachbart zu einem Verschlussbereich und mit der zweiten Klemmvorrichtung eine zweite Verpackung benachbart zu einem Verschlussbereich klemmbar ist.

In einer Ausführungsform der Erfindung weist diese eine Trennvorrichtung auf, mit der der Verpackungsschlauch durchtrennbar ist, sodass verschlossene Verpackungen vom Verpackungsvorrat trennbar sind.

In einer bevorzugten Ausführungsform der Erfindung ist die Trennvorrichtung als ein Schneidewerkzeug ausgebildet.

In einer besonders bevorzugten Ausführungsform der Erfindung ist diese zur zeitgleichen Herstellung von zwei Schweißnähten, jeweils einer Schweißnaht an einer Verpackung, ausgebildet, wobei die beiden Verpackungen mithilfe der Trennvorrichtung zwischen den Schweißnähten voneinander trennbar sind.

In einer Ausführungsform der Erfindung weist diese eine Verpackungsmittelzuführung auf, über die das schlauchartige Verpackungsmaterial vom Verpackungsmittelvorrat in den Bereich der Verschlussvorrichtung zuführbar ist.

In einer Ausführungsform der Erfindung weist diese eine Verpackungsmittelbevorratungseinrichtung auf, mit der schlauchartiges Verpackungsmaterial im Bereich der Vorrichtung zum Verschließen von Verpackungen bevorratbar ist.

In einer bevorzugten Ausführungsform der Erfindung ist die Verpackungsmittelbevorratungseinrichtung als mindestens ein Rohr ausgebildet, auf das das schlauchartige Verpackungsmittel aufgeschoben ist und das somit den Verpackungsmittelvorrat darstellt.

Die Ausführung der Verpackungsmittelbevorratungseinrichtung als ein Rohr ermöglicht darüber hinaus die Befüllung der schlauchartigen Verpackungen durch das Rohr hindurch.

In einer Ausführungsform der Erfindung weist diese mindestens eine Produktzuführung auf, durch die die zu verpackenden Produkte in die schlauchartige Verpackung füllbar sind.

In einer weiteren Ausführungsform der Erfindung weist diese zur Portionierung der abzufüllenden und zu verpackenden Produkte mindestens eine Wägevorrichtung auf.

In einer Ausführungsform der Erfindung ist diese zum Verschließen von Verpackungsnetzen ausgebildet.

Insbesondere ist für das Verpackungsmaterial und das Material des Verschlussbandes bzw. der als Verschlussbandstreifen ausgebildeten Verschlusselemente an die Verwendung von recycelbaren Kunststoffen, wie beispielsweise Polyethylen sowie HDPE, oder an die Verwendung von biologisch abbaubaren und thermisch verschweißbaren Materialien, wie beispielsweise Stärke oder Zellulose, gedacht.

Durch die Kombination von mindestens einer Ultraschallschweißvorrichtung und der Verwendung von als Verschlussbandstreifen ausgebildeten Verschlusselementen des gleichen Materials, wie die übrige Verpackung, ist es durch eine bevorzugte Ausführungsform einer erfindungsgemäßen Vorrichtung zum Verschließen von Verpackungen ermöglicht, sortenreine schlauchartige Verpackungen mit einer hohen Belastbarkeit der Schweißnähte bzw. der Verschlüsse herzustellen.

Ein erfindungsgemäßes Verfahren zum Verschließen von Verpackungen weist als einen Verfahrensschritt auf, dass ein Verschlussbereich einer Verpackung mit einem Verschlussbandstreifen umschlossen wird und als einen weiteren Verfahrensschritt, dass durch Verschweißen und/oder Verkleben der Verschlussbandstreifen mit der Verpackung verbunden wird.

In einer bevorzugten Ausführungsform des erfindungsgemäßen Verfahrens zum Verschließen von Verpackungen wird eine Ultraschallverschweißung von dem als ein Verschlussbandstreifen ausgebildeten Verschlusselement und der Verpackung vorgenommen.

In einer weiteren Ausführungsform eines erfindungsgemäßen Verfahrens zum Verschließen von Verpackungen wird in einer Abfolge von Verfahrensschritten mindestens ein Verschlussbandstreifen aus mindestens einem Verschlussband durch Ablängen hergestellt und der mindestens eine Verschlussbandstreifen wird um die Verpackung herumgebogen.

In einer besonders bevorzugten Ausführungsform eines erfindungsgemäßen Verfahrens zum Verschließen von Verpackungen ist eine erfindungsgemäße Vorrichtung zum Verschließen von Verpackungen verwendet.

In einer weiteren erfindungsgemäßen Ausführungsform umfasst das Verfahren zum Verschließen von Verpackungen die folgenden Verfahrensschritte:
- Klemmen der schlauchartigen Verpackung benachbart zum Verschlussbereich mit einer Klemmvorrichtung
- Umbiegen des Verschlussbandstreifens um die schlauchartige Verpackung im Verschlussbereich
- Ultraschallverschweißen des Verschlussbandstreifens mit der schlauchartigen Verpackung im Verschlussbereich
- Kühlung des Verschlussbereichs mithilfe einer Kühleinrichtung
- Trennen der schlauchartigen Verpackung vom Verpackungsmittelvorrat mithilfe einer Trennvorrichtung

In einer erfindungsgemäßen Ausführungsform des Verfahrens zum Verschließen von Verpackungen wird in einem weiteren Verfahrensschritt die schlauchartige Verpackung mit einem Produkt befüllt.

In einer weiteren erfindungsgemäßen Ausführungsform des Verfahrens zum Verschließen von Produkten wird der Verschlussbandstreifen durch die folgenden Verfahrensschritte bereitgestellt:
- Transport des Verschlussbandes mithilfe einer Transporteinrichtung
- Ablängen eines Verschlussbandes zu einem Verschlussbandstreifen mithilfe einer Schneidevorrichtung
- Formen des Verschlussbandstreifens zu einer U-Form mithilfe einer Formvorrichtung

Der Transport des Verschlussbandes umfasst dabei beispielsweise das Abrollen des Verschlussbandes von einer Verschlussbandrolle und das Zuführen des Verschlussbandes in den Bereich einer Schneidevorrichtung zum Ablängen des Verschlussbandes mithilfe einer Transporteinrichtung.

Die Reihenfolge der vorstehend offenbarten Verfahrensschritte ist nicht in jedem Fall durch die Aufzählungsreihenfolge festgelegt. Insbesondere können auch mehrere gleichartige oder verschiedene Verfahrensschritte parallel ausgeführt werden.

Beispielsweise können mehrere als Verschlussbandsteifen ausgebildete Verschlusselemente gleichzeitig hergestellt werden und/oder mehrere als Verschlusselemente gleichzeitig in mit einer oder mehreren Verpackungen verschweißt werden.

Insbesondere ist auch an die zeitgleiche Klemmung mindestens einer Verpackung und die Verschweißung der mindestens einen Verpackung mit einem Verschlusselement gedacht.

Bestandteil der Erfindung ist darüber hinaus eine Verpackung, aufweisend einen schlauchartigen Körper, der zur Befüllung mit schüttfähigen Produkten ausgebildet ist, wobei die Verpackung im Bereich beider Enden mit jeweils mindestens einem Verschlusselement verschlossen ist, dadurch gekennzeichnet, dass es sich um eine sortenreine Verpackung aus einem thermisch verschmelzbaren Kunststoff oder Stärke oder Zellulose handelt, wobei die Verschlusselemente in jeweils einem Verschlussbereich mit der Verpackung durch eine thermische Verschweißung verbunden sind.

Die verwendeten Begriffe schlauchartig und/oder netzartig sind jeweils breit auszulegen und allgemein so zu verstehen, dass die Verpackung wenigstens abschnittsweise eine tubusähnliche Gestaltung aufweist, wobei das Wandungsmaterial geschlossen oder mit Ausnehmungen ausgebildet sein kann, wodurch insbesondere eine netzartige Gestalt realisierbar ist. Durch die Flexibilität des Wandungsmaterials ist die Form der Verpackung jedoch entsprechend einem Beutel oder einem Sack nicht stabil.

Die Erfindung erkennt, dass, aufgrund der im Verschlussbereich durch das Zusammendrücken der Verpackung entstehenden übereinanderliegenden Schichten von Verpackungsmaterial, durch eine ausschließliche Ultraschallverschweißung der Lagen der Verpackung im Verschlussbereich unter vertretbarem Zeitaufwand keine hinreichende Belastbarkeit der ausgehärteten Schweißnähte erreichbar ist, da ggf. nicht alle Lagen des Verpackungsmaterials fest miteinander verschweißt werden.

Insbesondere bei netzartigen Verpackungen können sich ggf. einzelne außenliegende Fäden der Verpackung aus der Schweißnaht lösen und die Belastbarkeit der Verpackung im Verschlussbereich somit verringern. Darüber hinaus kann durch ein Lösen von Fäden der Verpackung aus der Schweißnaht ggf. ein Loch in der Verpackung entstehen, durch das Produkte aus der Verpackung herausfallen können.

Dieses Problem wird erfindungsgemäß durch die Verwendung von mindestens einem als ein Verschlussbandstreifen ausgebildeten Verschlusselement je Verschlussbereich einer Verpackung behoben, wobei der Verschlussbandstreifen die Verpackungslagen im Verschlussbereich durch die Umbiegung um diesen nach der Verschweißung zusätzlich kraftschlüssig hält.

In den nachfolgenden Figuren sind beispielhafte Ausführungsformen der erfindungsgemäßen Vorrichtung zum Verschließen von Verpackungen und des erfindungsgemäßen Verfahrens zum Verschließen von Verpackungen dargestellt. Es zeigen:
- Figur 1:: Ein Blockschaltbild einer erfindungsgemäßen Ausführungsform einer Vorrichtung zum Verschließen von Verpackungen,
- Figur 2:: Eine perspektivische Ansicht des Verschlussbereiches von zwei schlauchartigen Verpackungen,
- Figur 3:: Eine perspektivische Ansicht einer Verschlussbandrolle mit anschließender Transporteinrichtung und einem Teil einer Formvorrichtung,
- Figur 4:: Eine perspektivische Detailansicht einer Formvorrichtung für einen Verschlussbandstreifen während und nach dem Einschieben des Verschlussbandsteifens,
- Figur 5:: Eine perspektivische Detailansicht des Verschlussbereiches einer Verpackung mit aufgeschobenem Verschlussbandstreifen und
- Figur 6:: Einen Querschnitt im Verschlussbereich einer Verpackung, wobei die Verpackung im Bereich der Schweißvorrichtung und der Biegevorrichtung einer erfindungsgemäßen Vorrichtung zum Verschließen von Verpackungen angeordnet ist.

In Figur 1 ist das Blockschaltbild einer beispielhaften Ausführungsform einer erfindungsgemäßen Vorrichtung zum Verschließen von Verpackungen (1) dargestellt. Die Vorrichtung zum Verschließen von Verpackungen (1) weist eine Verpackungsmittelbevorratungseinrichtung (2), eine Verpackungsmittelzuführung (3) und eine Produktzuführung (4) auf. Mithilfe der Verpackungsmittelzuführung (3) ist das im Bereich der Verpackungsmittelbevorratungseinrichtung (2) bevorratete schlauchartige Verpackungsmittel zu den für die Befüllung und das Verschließen der Verpackungen ausgebildeten Einrichtungen der Vorrichtung zum Verschließen von Verpackungen (1) zuführbar.

Darüber hinaus weist die Vorrichtung zum Verschließen von Verpackungen (1) eine Klemmvorrichtung (5) auf, mit der der Verpackungsmittelschlauch klemmbar und damit fixierbar ist. Weiterhin weist die Vorrichtung zum Verschließen von Verpackungen (1) eine als eine Schweißvorrichtung ausgebildete Verschlussvorrichtung (6) auf, mit der eine Verpackung in einem Verschlussbereich mit einem als ein Verschlussbandstreifen ausgebildeten Verschlusselement verschweißbar bzw. verschmelzbar ist.

Weiterhin weist die Vorrichtung zum Verschließen von Verpackungen (1) einen Verschlussbandvorrat (8) auf, von dem das Verschlussband mithilfe einer Transporteinrichtung (9) in den Bereich einer Schneidevorrichtung (10) transportierbar ist. Mithilfe der Schneidevorrichtung (10) ist das Verschlussband in Verschlussbandstreifen definierter Länge ablängbar. Mithilfe einer Formvorrichtung (11) ist der Verschlussbandstreifen in eine U-Form formbar. Der im Verschlussbereich über die Verpackung geschobene Verschlussbandstreifen ist mithilfe einer Biegevorrichtung (12) um die Verpackung herumbiegbar und anschließend mithilfe der als eine Schweißvorrichtung ausgebildeten Verschlussvorrichtung (6) mit der Verpackung verschweißbar. Zur Erhöhung des Produktionstaktes weist die Vorrichtung zum Verschließen von Verpackungen (1) weiterhin eine Kühleinrichtung (13) auf, mit der der Verschlussbereich nach der Verschweißung von Verpackung und Verschlussbandstreifen kühlbar ist.

Darüber hinaus weist die Vorrichtung zum Verschließen von Verpackungen (1) eine Trennvorrichtung (7) auf, mit der befüllte und/oder verschlossene Verpackungen vom Verpackungsmittelschlauch des Verpackungsmittelvorrats trennbar sind.

Figur 2 zeigt eine perspektivische Ansicht des Verschlussbereichs (22) von zwei schlauchartigen Verpackungen (20), die ein als ein Netz ausgebildetes schlauchartiges Verpackungsmittel (21) aufweisen. Im Verschlussbereich (22) sind die Verpackungen (20) mit einem als ein Verschlussbandstreifen ausgebildeten Verschlusselement (23) umschlossen, das jeweils mit der Verpackung (20) verschweißt bzw. verschmolzen ist.

In Figur 3 ist eine perspektivische Ansicht eines als eine Verschlussbandrolle ausgebildeten Verschlussbandvorrats (8) mit anschließender Transporteinrichtung (9) und einem Teil der Formvorrichtung (11) dargestellt. Mithilfe der Transporteinrichtung (9) ist das Verschlussband von der Verschlussbandrolle abrollbar und in den Bereich der nicht dargestellten Schneidvorrichtung (10) und der Formvorrichtung (11) transportierbar. Das vom Verschlussband mithilfe der Schneidvorrichtung (10) abgetrennte, als ein Verschlussbandstreifen ausgebildete Verschlusselement (23) ist mithilfe des Schiebers (11a) der Formvorrichtung (11) formbar.

Figur 4 zeigt eine perspektivische Detailansicht einer Formvorrichtung (11) für ein als ein Verschlussbandstreifen ausgebildetes Verschlusselement (23) im linken Bereich der Figur während des Einschiebens des Verschlussbandstreifens mithilfe des Schiebers (11a) in eine Matrize (11b) und im rechten Bereich nach dem Einschieben des Verschlussbrandstreifens in die Matrize (11b). Die Matrize (11b) der Formvorrichtung (11) weist zwei rechteckige Aussparungen auf, in die jeweils ein Verschlussbandstreifen mithilfe eines als ein Biegebolzen ausgebildeten Schiebers (11a) hineinschiebbar und zu einem U formbar ist. Die dargestellte Matrize (11b) ist zur zeitgleichen Formung von zwei Verschlussbandstreifen ausgebildet.

In Figur 5 ist eine perspektivische Detailansicht des Verschlussbereiches (22) einer Verpackung (20) mit einem aufgeschobenen, U-förmigen und als ein Verschlussbandstreifen ausgebildeten Verschlusselement (23) dargestellt.

Figur 6 zeigt einen Querschnitt im Verschlussbereich (22) einer Verpackung (20). Die Verpackung (20) ist im Bereich der als eine Ultraschallschweißvorrichtung ausgebildeten Verschlussvorrichtung (6) und der Biegevorrichtung (12) einer erfindungsgemäßen Vorrichtung zum Verschließen von Verpackungen (1) angeordnet. Das als ein Verschlussbandstreifen ausgebildete Verschlusselement (23) ist im Verschlussbereich (22) um die Verpackung (20) herumgebogen. Der Verschlussbandstreifen ist dabei mithilfe der Biegevorrichtung (12) um die Verpackung (20) herumbiegbar, indem dieser mithilfe der Biegevorrichtung (12) gegen die Stirnseite der als eine Ultraschallschweißvorrichtung ausgebildeten Verschlussvorrichtung (6) gedrückt wird. Zur Unterstützung der Umlegung des Verschlussbandstreifens um die Verpackung (20) ist die Stirnseite der Ultraschallschweißvorrichtung (6) in der dargestellten Ausführungsform einer erfindungsgemäßen Vorrichtung zum Verschließen von Verpackungen (1) U-förmig abgerundet.

Im Bereich der Vorrichtung eingesetzte Antriebselemente können beispielsweise als pneumatische Kolben-Zylinder-Anordnungen ausgebildet sein. Alternativ oder ergänzend ist aber auch daran gedacht, einige oder alle der Antriebe als elektrische Motoren zu realisieren. Bevorzugt ist daran gedacht, entsprechende elektrische Antriebe als Schrittmotoriken zu realisieren. Derartige Schrittmotoren unterstutzen ein sehr genaues Anfahren einer vorgewählten Position und somit eine sehr hohe Wiederholungsgenauigkeit bei der Durchführung von Bewegungen.

Die vorstehend erwähnten Antriebe können beispielsweise für die Positionierung der Klemmvorrichtung (5) verwendet werden. Andere Anwendungsmöglichkeiten bestehen für eine Positionierung der Verschlussvorrichtung (6) und/oder der Schneidevorrichtung (10) und/oder der Formvorrichtung (11). Gleichfalls können entsprechende Antriebe für die Wiegevorrichtung (12) und/oder die Trennvorrichtung (7) und/oder die Formvorrichtung (11) und/oder die Ultraschalschweißvorrichtung (6) verwendet werden.

## Patentansprüche

1. Vorrichtung zum Verschließen von Verpackungen (1), aufweisend eine Produktzuführung (4) sowie eine Verpackungsmittelzuführung (3) für ein schlauchartiges Verpackungsmaterial und eine Transporteinrichtung (9) für mindestens ein Verschlussband und/oder als Verschlussbandstreifen ausgebildete Verschlusselemente (23), wobei die Vorrichtung (1) eine Verschlussvorrichtung (6) aufweist, mit der mindestens eine Verpackung (20) in mindestens einem Verschlussbereich (22) mit einem als ein Verschlussbandstreifen ausgebildeten Verschlusselement (23) umschließbar ist und mit der eine stoffschlüssige Verbindung von dem Verschlussbandstreifen mit der Verpackung (20) herstellbar ist, wobei die Verschlussvorrichtung (6) zur stoffschlüssigen Verbindung von als Verschlussbandstreifen ausgebildeten Verschlusselementen (23) mit einer Verpackung (20) eine Schweißvorrichtung aufweist und wobei die Verschlusselemente (23) aus dem gleichen Material wie das schlauchartige Verpackungsmaterial ausgebildet sind, **dadurch gekennzeichnet, dass** diese eine Biegevorrichtung (12) aufweist, mit der mindestens ein Verschlussbandstreifen um mindestens ein Ende einer Verpackung (20) biegbar ist, sodass eine Verpackung (20) jeweils in einem Verschlussbereich (22) mithilfe mindestens eines Verschlussbandstreifens umschließbar ist, und dass diese mindestens eine Klemmvorrichtung (5) aufweist, mit deren Hilfe eine schlauchartige Verpackung (20) bzw. der Verpackungsschlauch an mindestens einer Seite benachbart zum Bereich einer herzustellenden Schweißnaht, d.h. benachbart zum Verschlussbereich (22), derart klemmbar ist, dass die Schweißnaht insbesondere in einem heißen Zustand entlastbar ist, und dass diese eine Kühleinrichtung (13) aufweist, mit der der Bereich der Verbindung von einer Verpackung (20) mit mindestens einem als ein Verschlussbandstreifen ausgebildeten Verschlusselement (23) kühlbar ist.

2. Vorrichtung (1) nach Anspruch 1, **dadurch gekennzeichnet, dass** diese eine Formvorrichtung (11) aufweist, mit der ein Verschlussbandstreifen in eine U-Form formbar ist.

3. Vorrichtung (1) nach einem der vorstehenden Ansprüche, **dadurch gekennzeichnet, dass** die Schweißvorrichtung als eine Ultraschallschweißvorrichtung ausgebildet ist.

4. Vorrichtung (1) nach Anspruch 3 **dadurch gekennzeichnet, dass** die Schweißvorrichtung eine U-förmige Ultraschall-Sonotrode aufweist, wobei in den beiden Endbereichen der U-förmigen Ultraschall-Sonotrode Ultraschallverschweißungen herstellbar sind, sodass zwei Schweißnähte gleichzeitig herstellbar sind.

5. Vorrichtung (1) nach Anspruch 1, **dadurch gekennzeichnet, dass** die Verschlussvorrichtung (6) zur stoffschlüssigen Verbindung von als Verschlussbandstreifen ausgebildeten Verschlusselementen (23) mit einer Verpackung eine Klebevorrichtung aufweist.

6. Vorrichtung (1) nach mindestens einem der vorstehenden Ansprüche, **dadurch gekennzeichnet, dass** diese zum Verschließen von Verpackungsnetzen ausgebildet ist.

7. Vorrichtung (1) nach mindestens einem der vorstehenden Ansprüche, **dadurch gekennzeichnet, dass** diese zum Verschließen von Verpackungen (20) mit Verschlusselementen (23) aus dem gleichen Material wie die Verpackung (20) ausgebildet ist, sodass sortenreine Verpackungen (20) herstellbar sind.

8. Verfahren zum Verschließen von Verpackungen, bei dem in einem Verfahrensschritt ein Ende einer Verpackung (20) mit einem als ein Verschlussbandstreifen ausgebildeten Verschlusselement (23) umschlossen wird und dass in einem weiteren Verfahrensschritt der Verschlussbandstreifen durch Verschweißen mit der Verpackung (20) verbunden wird, wobei in einer Abfolge von Verfahrensschritten mindestens ein Verschlussbandstreifen aus mindestens einem Verschlussband durch Ablängen hergestellt und der mindestens eine Verschlussbandstreifen in einem Verschlussbereich (22) um die schlauchartige Verpackung (20) herumgebogen wird und dass für den Verschlussbandstreifen das gleiche Material wie für die schlauchartige Verpackung verwendet wird, **dadurch gekennzeichnet, dass** die schlauchartige Verpackung (20) an mindestens einer Seite benachbart zum Bereich einer herzustellenden Schweißnaht, d.h. benachbart zum Verschlussbereich (22), mithilfe mindestens einer Klemmvorrichtung (5) derart geklemmt wird, dass die Schweißnaht insbesondere in einem heißen Zustand entlastet wird.

9. Verfahren nach Anspruch 8, **dadurch gekennzeichnet, dass** eine Ultraschallverschweißung von Verschlussbandstreifen und Verpackung (20) vorgenommen wird.

10. Verfahren nach einem der Ansprüche 8 und 9, **dadurch gekennzeichnet, dass** die schlauchartige Verpackung (20) gleichzeitig in beiden Endbereichen verschweißt wird.

11. Verfahren nach mindestens einem der Ansprüche 8 bis 10, **dadurch gekennzeichnet, dass** zum Verschließen einer Verpackung (20) eine Vorrichtung (1) nach einem der Ansprüche 1 bis 7 verwendet wird.

## Claims

1. Device for closing packages (1), having a product feed unit (4) and a packaging material feed unit (3) for a tubular packaging material and a transport device (9) for at least one sealing tape and/or sealing elements (23) in the form of sealing strips, the device (1) having a sealing device (6) with which at least one package (20) can be enclosed in at least one sealing region (22) by a sealing element (23) formed as a sealing strip and with which a materially bonded connection of the sealing strip to the package (20) can be produced, wherein the sealing device (6) has a welding device for realizing the materially bonded connection of sealing elements (23) formed as sealing strips to the package (20) and wherein the sealing elements (23) are made from the same material as the tubular packaging material, **characterized in that** the sealing device has a bending device (12), with which at least one sealing strip can be bent around at least one end of the package (20), so that the package (20) can be enclosed in a sealing region (22) respectively with the aid of at least one sealing strip, and **in that** it has at least one clamping device (5), with the aid of which a tubular package (20) or the packaging tube can be clamped on at least one side adjacent to the region of a weld seam to be produced, i.e. adjacent to the sealing region (22), in such a way that the weld seam can be relieved, in particular in a hot state, and **in that** it has a cooling device (13) with which the region of the connection of a package (20) with at least one sealing element (23) in the form of a sealing strip can be cooled.

2. Device (1) according to claim 1, **characterized in that** it comprises a forming device (11), with which a sealing strip can be formed into a U-shape.

3. Device (1) according to one of the preceding claims, **characterized in that** the welding device is designed as an ultrasonic welding device.

4. Device (1) according to claim 3, **characterized in that** the welding device has a U-shaped ultrasonic sonotrode, wherein ultrasonic welds are being producible in the two end regions of the U-shaped ultrasonic sonotrode, so that two weld seams can be produced simultaneously.

5. Device (1) according to claim 1, **characterized in that** the sealing device (6) has an adhesive device for realizing the materially bonded connection of sealing elements (23) in the form of sealing strips to the package.

6. Device (1) according to at least one of the preceding claims, **characterized in that** it is designed for closing packaging nets.

7. Device (1) according to at least one of the preceding claims, **characterized in that** it is designed for closing packages (20) with sealing elements (23) made of the same material as the package (20), so that packages (20) of a single material can be produced.

8. Method for closing packages, in which in a method step one end of a package (20) is enclosed by a sealing element (23) designed as a sealing strip and in that in a further method step the sealing strip is connected to the package (20) by welding, wherein at least one sealing strip is being produced from at least one sealing tape by cutting to length in a sequence of method steps and the at least one sealing strip is bent around the tubular package (20) in a sealing region (22) and that the same material is used for the sealing strip as for the tubular packaging, **characterized in that** the tubular packaging (20) is clamped on at least one side adjacent to the region of a weld seam to be produced, i.e. adjacent to the sealing region (22), by means of at least one clamping device (5) in such a way that the weld seam is relieved, particularly in a hot state.

9. Method according to claim 8, **characterized in that** an ultrasonic welding of the sealing strip and packaging (20) is carried out.

10. Method according to one of claims 8 and 9, **characterized in that** the tubular packaging (20) is welded simultaneously in both end areas.

11. Method according to at least one of claims 8 to 10, **characterized in that** for closing the package (20) a device (1) according to one of the claims 1 to 7 is used.

## Revendications

1. Dispositif de fermeture d'emballages (1), présentant une alimentation en produits (4) ainsi qu'une alimentation en moyen d'emballage (3) pour un matériau d'emballage tubulaire et un équipement de transport (9) pour au moins une bande de fermeture et/ou des éléments de fermeture (23) réalisés sous forme de rubans de bande de fermeture, dans lequel le dispositif (1) présente un dispositif de fermeture (6) qui permet d'entourer au moins un emballage (20) dans au moins une zone de fermeture (22) par un élément de fermeture (23) réalisé sous forme de ruban de bande de fermeture et qui permet de créer un assemblage par liaison de matière du ruban de bande de fermeture avec l'emballage (20), dans lequel le dispositif de fermeture (6) présente un dispositif de soudage pour l'assemblage par liaison de matière d'éléments de fermeture (23) réalisés sous forme de rubans de bande de fermeture avec un emballage (20), et dans lequel les éléments de fermeture (23) sont réalisés à partir du même matériau que le matériau d'emballage tubulaire,
**caractérisé en ce qu'**il présente un dispositif de pliage (12) qui permet de plier au moins un ruban de bande de fermeture autour d'au moins une extrémité d'un emballage (20) de sorte qu'un emballage (20) peut être entouré respectivement dans une zone de fermeture (22) à l'aide d'au moins un ruban de bande de fermeture, et **en ce qu'**il présente au moins un dispositif de serrage (5) qui permet de serrer un emballage tubulaire (20) ou le tube d'emballage sur au moins un côté adjacent à la zone d'un cordon de soudure à créer, c'est-à-dire de manière adjacente à la zone de fermeture (22), de telle sorte que le cordon de soudure, en particulier à l'état chaud, peut être soulagé, et **en ce qu'**il présente un équipement de refroidissement (13) qui permet de refroidir la zone de la liaison entre un emballage (20) et au moins un élément de fermeture (23) réalisé sous la forme d'un ruban de bande de fermeture.

2. Dispositif (1) selon la revendication 1, **caractérisé en ce qu'**il présente un dispositif de mise en forme (11) qui permet de former un ruban de bande de fermeture en forme de U.

3. Dispositif (1) selon l'une quelconque des revendications précédentes, **caractérisé en ce que** le dispositif de soudage est réalisé sous la forme d'un dispositif de soudage par ultrasons.

4. Dispositif (1) selon la revendication 3, **caractérisé en ce que** le dispositif de soudage présente une sonotrode à ultrasons en forme de U, dans lequel des soudures par ultrasons peuvent être réalisées dans les deux zones d'extrémité de la sonotrode à ultrasons en forme de U de sorte que deux cordons de soudure peuvent être réalisés simultanément.

5. Dispositif (1) selon la revendication 1, **caractérisé en ce que** le dispositif de fermeture (6) présente un dispositif de collage pour l'assemblage par liaison de matière d'éléments de fermeture (23) réalisés sous forme de rubans de bande de fermeture avec un emballage.

6. Dispositif (1) selon au moins l'une des revendications précédentes, **caractérisé en ce qu'**il est réalisé pour fermer des filets d'emballage.

7. Dispositif (1) selon au moins l'une des revendications précédentes, **caractérisé en ce qu'**il est configuré avec des éléments de fermeture (23) du même matériau que l'emballage (20) pour fermer des emballages (20) de sorte qu'il est possible de réaliser des emballages (20) de manière différenciée.

8. Procédé de fermeture d'emballages, dans lequel, dans une étape de procédé, une extrémité d'un emballage (20) est entourée par un élément de fermeture (23) réalisé sous forme de ruban de bande de fermeture, et dans une étape de procédé supplémentaire, le ruban de bande de fermeture est relié à l'emballage (20) par soudage, dans lequel dans une séquence d'étapes de procédé, au moins un ruban de bande de fermeture est réalisé par découpe à partir d'au moins une bande de fermeture et ledit au moins un ruban de bande de fermeture est replié dans une zone de fermeture (22) autour de l'emballage tubulaire (20), et le même matériau que pour l'emballage tubulaire est utilisé pour le ruban de bande de fermeture,
**caractérisé en ce que** l'emballage tubulaire (20) est serré sur au moins un côté de manière adjacente à la zone d'un cordon de soudure à réaliser, c'est-à-dire de manière adjacente à la zone de fermeture (22), à l'aide d'au moins un dispositif de serrage (5) de telle sorte que le cordon de soudure est soulagé en particulier à l'état chaud.

9. Procédé selon la revendication 8, **caractérisé en ce qu'**un soudage par ultrasons de rubans de bande de fermeture et de l'emballage (20) est effectué.

10. Procédé selon l'une quelconque des revendications 8 et 9, **caractérisé en ce que** l'emballage tubulaire (20) est soudé simultanément dans les deux zones d'extrémité.

11. Procédé selon au moins l'une des revendications 8 à 10, **caractérisé en ce qu'**un dispositif (1) selon l'une quelconque des revendications 1 à 7 est utilisé pour fermer un emballage (20).
